# DEMANDE DE BREVET EUROPEEN

(11) **EP 1 980 811 A1**
(43) Date de publication de la demande: **15.10.2008**
(21) Numéro de dépôt: 08102302.0
(22) Date de dépôt: 05.03.2008
(51) Int. Cl.: F28D 1/053, F28F 13/00, F28F 1/12

(54) **Echangeur thermique multi-passes**

(30) Priorité: 03.04.2007 FR 0702424
(71) Demandeur: Valeo Systèmes Thermiques, 78321 Le Mesnil Saint-Denis Cedex (FR)
(72) Inventeur: De Pelsemaeker, Georges, 78125 Pogny-La-Foret (FR); Benouali, Jugurtha, 92140 Clamart (FR)
(74) Mandataire: Gavin, Pablo

(57) **Abrégé**

La présente invention concerne un échangeur de chaleur pour véhicules automobiles entre au moins deux fluides comprenant une structure métallique conductrice de la chaleur définissant un nombre n de passes supérieur ou égal à deux pour la circulation de l'un au moins des fluides, caractérisé en ce que ledit échangeur comprend en outre au moins une interface thermiquement peu conductrice (IA) séparant, des parties de ladite structure métallique de l'échangeur dans au moins une zone destinée à subir un grand gradient thermique.

## Description

La présente invention concerne un échangeur thermique multi passes c'est-à-dire un échangeur où le fluide circule successivement dans une série de tube dans un sens puis dans une autre série de tube dans la direction opposée.
Elle a plus particulièrement comme objet, mais non exclusivement, un échangeur comprenant au moins deux passes à l'intérieur desquelles circule un fluide caloporteur refroidi par une circulation d'air extérieur.
Elle s'applique particulièrement bien aux échangeurs utilisés dans l'industrie automobile pour refroidir (en partie haute pression) un fluide utilisé dans une boucle frigorifique. Lorsqu'on refroidit du CO2 gazeux à pression constante (aux pertes de charge près), il y a un échange d'énergie calorifique avec le milieu ambiant. On peut donc utiliser ce phénomène physique (appelé également supercriticité) pour réaliser une machine frigorifique performante par compression/détente, Ce fluide super critique (au dessus de 31°C) est connu sous la dénomination « R-744 »
Pour des raisons de coût de fabrication et pour faciliter leur intégration dans le véhicule, il est préférable de réaliser les fonctions de refroidissement du fluide dans un échangeur multi passes plutôt que dans des échangeurs séparés. Par contre il est impératif de séparer thermiquement le plus possible les deux circuits (appelés aussi passes) en supprimant le plus possible les ponts thermiques pour éviter que les parties les plus chaudes de l'échangeur ne réchauffent les parties les plus froides. Le fluide n'a pas toujours les mêmes températures d'entrée et de sortie. Afin d'optimiser le fonctionnement de l'échangeur, il est donc important de minimiser les ponts thermiques existant entre les deux passes.
Classiquement les échangeurs comprennent une série de tubes de section cylindrique, minces, en alliages légers, souvent de forme aplatie disposée le plus souvent horizontalement débouchant dans deux collecteurs latéraux disposés verticalement. L'étanchéité de ces tubes est assurée par interposition de joints élastiques ou par brasage. Des feuillards d'alliage léger très minces pliés en forme d'accordéon sont intercalés entre les tubes pour augmenter la surface de contact entre l'échangeur et l'air ambiant circulant entre les tubes.
Classiquement les échangeurs multi passes sont réalisés en interposant une cloison dans le premier collecteur latéral de façon à séparer deux passes consécutives. Le fluide qui est à une température moyenne T1 élevée est introduit par exemple dans le premier collecteur latéral puis traverse une série de tubes fins pour rejoindre l'autre collecteur latéral. A ce stade le fluide est à une température moyenne T2. De ce collecteur le fluide est acheminé à travers une autre série de tubes fins pour rejoindre le deuxième compartiment du premier collecteur. A ce stade le fluide est à une température faible égale à T3 (T1 > T2 >T3).
Malheureusement dans ce type d'échangeur thermique, dans la mesure où les échanges de chaleur sont en partie proportionnels à l'écart de température, des échanges de chaleur entre les deux phases du fluide ont lieu surtout dans la zone de la cloison séparant le fluide à température T1 du fluide à température T3. Ces échanges diminuent l'efficacité de l'échangeur.

L'invention parvient à résoudre ce problème en augmentant l'efficacité de l'échange thermique global grâce à un échangeur thermique multi passes comprenant un nombre n de passes supérieur ou égal à deux et où au moins une interface thermiquement peu conductrice sépare les parties de la structure métallique conductrice de l'échangeur dans au moins une zone où il existe un fort gradient thermique.

L'invention concerne ainsi un échangeur thermique pour véhicules automobiles entre au moins deux fluides comprenant une structure métallique conductrice de la chaleur définissant un nombre n de passes supérieur ou égal à deux pour la circulation de l'un au moins des fluides, caractérisé en ce que ledit échangeur comprend en outre au moins une interface thermiquement peu conductrice (IA) séparant des parties de ladite structure métallique de l'échangeur dans au moins une zone destinée à subir un grand gradient thermique.

On entend par l'expression « grand gradient thermique » le fait que la zone constitue une frontière ou élément de séparation entre deux parties de l'échangeur, notamment deux compartiments d'un collecteur, présentant une différence de température comprise entre 0° et 120° Celsius. Le gradient, ou différence, de température est le plus important au niveau de la séparation dans le collecteur et diminue lorsque l'on se rapproche du collecteur opposé, c'est-à-dire celui autorisant le fluide a circulé d'une passe à la suivante.

Grâce à l'invention, on obtient un gain thermique à faible débit d'air compris au moins entre 8 et 12%, autrement dit une puissance thermique (Débit de réfrigérant x Δ enthalpie entre l'entrée de l'échangeur et la sortie de l'échangeur ; le signe Δ signifiant « différence ») augmentée de 8 à 12%.

Dans des modes de réalisation non limitatifs, le dispositif selon l'invention pourra présenter les éléments suivants et/ou caractéristiques supplémentaires décrits ci-après pris isolément ou en combinaison :
- l'un des deux fluides est du CO2 gazeux sous pression.
- l'autre des deux fluides est de l'air.

Avantageusement,
- l'interface thermiquement peu conductrice pourra être composée par un volume d'air,
- l'interface thermiquement peu conductrice pourra être composée par une pièce composite de fibres de verre ou de fibres d'aramide,
- l'interface thermiquement peu conductrice pourra être placée entre l'entrée de la première passe et la sortie de la deuxième passe, afin que la première partie du premier connecteur soit séparée par un volume d'air de la deuxième partie du premier collecteur,
- l'interface thermiquement peu conductrice pourra être placée entre au moins une partie d'un feuillard d'alliage léger très mince plié en forme d'accordéon et au moins une partie d'un tube pour lequel les échanges de chaleur sont importants avec un tube voisin.
- l'interface thermiquement peu conductrice pourra être positionnée en lieu et place de tout ou partie d'au moins un des feuillards d'alliage léger très minces pliés en forme d'accordéon,
- l'échangeur pourra comprendre en outre une pièce mécanique réalisée en matériau peu conducteur de la chaleur et reliée mécaniquement au deux parties du collecteur séparé par une interface air pour assurer une tenue mécanique de l'ensemble, cette pièce mécanique pouvant être réalisée en matériau peu conducteur comme des matériaux plastiques résistants à la chaleur, des composites haute température comprenant des fibres de verre ou de fibres d'aramide.

Plusieurs modes de réalisation de l'invention seront décrits ci-après, à titre d'exemple non limitatif, en faisant référence aux dessins annexés dans lesquels :
La figure 1 représente schématiquement un échangeur à deux passes suivant l'art antérieur.
La figure 2 représente schématiquement un échangeur à deux passes suivant l'invention.
La figures 3 représentent schématiquement un échangeur à deux passes suivant l'invention où quatre tubes et une interface air séparant le premier collecteur en deux parties distinctes sont représentés.
Les figures 4 et 5 représentent schématiquement un échangeur à deux passes suivant l'invention où quatre tubes, une interface air séparant le premier collecteur en deux parties distinctes et une interface air séparant un tube avec le feuillard sont représentés.
Les figure 6 et 7 représentent schématiquement un échangeur à deux passes suivant l'invention où quatre tubes, une interface air séparant le premier collecteur en deux parties distinctes et une interface air séparant partiellement un tube avec le feuillard sont représentés.
Les figures 8 représente schématiquement un échangeur à deux passes suivant l'invention où quatre tubes, une interface air séparant le premier collecteur en deux parties distinctes et une interface air séparant deux feuillards adjacents sont représentés.
Les figures 9 et 10 représentent schématiquement un échangeur à deux passes suivant l'invention où quatre tubes, une interface air séparant le premier collecteur en deux parties distinctes et une interface métallique séparant deux feuillards adjacents sont représentés.
Les figures 11 et 12 représentent respectivement, schématiquement un échangeur à trois passes et à quatre passes suivant l'invention pour lesquels les possibles interfaces sont représentées.
La figure 13 représente schématiquement un échangeur à deux passes suivant l'invention où les interfaces air sont constituées par une absence locale de feuillards d'alliage léger pliés en forme d'accordéon.
La figure 14 représente schématiquement un échangeur à deux passes suivant l'invention où les interfaces air sont constituées par des feuillards d'alliage léger pliés en forme d'accordéon et sectionnés localement en leur milieu.
Les figures 15 et 16 représentent schématiquement un échangeur à deux passes suivant l'invention où les interfaces air sont constituées par un insert en matériau thermiquement isolant.

La figure 1 représente un échangeur à deux passes P1 et P2 suivant l'art antérieur. Le fluide pénètre par l'entrée de l'échangeur, dans cet exemple par le haut dans le premier collecteur situé à droite. Le fluide est à la température T1. Une paroi P sépare le premier collecteur C1 en deux parties avec étanchéité. Le fluide pénètre alors dans 4 tubes minces t1 à t4 pour rejoindre le deuxième collecteur C2. Le fluide est alors à la température T2. Puis le fluide pénètre dans les trois tubes minces t5 àt7 pour rejoindre la deuxième partie du collecteur C2. Le fluide est alors à la température T3. La valeur de la température T2 est une valeur intermédiaire à T1 et à T3. L'écart de température le plus important est entre T3 et T1. Des feuillards d'alliage léger très minces pliés en forme d'accordéon, généralement désignés par le terme « intercalaires », sont intercalé entre les tubes pour augmenter la surface de contact entre l'échangeur et l'air ambiant circulant entre les tubes.

Dans l'exemple de réalisation selon l'invention illustré dans la figure 3, l'échangeur comprend une interface air IA isolant thermiquement la première partie du premier collecteur C1 avec la deuxième partie du premier collecteur C1, évitant ainsi le transfert de chaleur entre le fluide à température T1 et le fluide à température T3. Dans cette figure seule la partie de l'échangeur située près de l'interface air IA a été représentée. Bien sûr l'échangeur peut comporter un plus grand nombre de tubes.
Dans un deuxième exemple d'un mode de réalisation selon l'invention illustré dans la figure 4, l'échangeur comprend une interface air IA2 isolant thermiquement la première partie du premier collecteur C1 avec la deuxième partie du premier collecteur C1 et une autre interface air IA1 isolant les deux tubes ayant au moins en partie des températures très différentes en isolant le feuillard d'alliage léger très minces pliés en forme d'accordéon du tube placé en aval. Dans ce cas il peut être suffisant de ne pas souder les feuillards sur un tube pour ne pas permettre la conduction thermique bien que l'espace existant entre ces deux éléments soit très faible. Ici seule la partie de l'échangeur située près de l'interface air IA1 a été représentée (tubes n à n+3).
Dans le troisième exemple de réalisation illustré dans la figure 5, l'échangeur comprend une interface air IA2 isolant thermiquement la première partie du premier collecteur C1 avec la deuxième partie du premier collecteur C1 et une autre interface air IA1 isolant les deux tubes ayant au moins en partie des températures très différentes en isolant le feuillard d'alliage léger très minces pliés en forme d'accordéon du tube placé en amont. Ici seule la partie de l'échangeur située près de l'interface air IA1 a été représentée (tubes n à n+3).
Dans un quatrième exemple de réalisation illustré dans la figure 6, l'échangeur comprend une interface air IA2 isolant thermiquement la première partie du premier collecteur C1 avec la deuxième partie du premier collecteur C1 et une autre interface air IA1 isolant les deux tubes ayant au moins en partie des températures très différentes en isolant une partie du feuillard d'alliage léger très minces pliés en forme d'accordéon du tube placé en amont. Si la longueur du tube est égale à L seule une partie 1 de la longueur du tube n+1 est écartée du feuillard. Sur la figure la longueur 1 a été choisi égale à L/2 mais pourrait très bien être comprise entre L/4 et 3L/4. Il est à remarquer que l'interface air IA1 est placée du coté de l'interface air IA2 car c'est dans cette zone que l'écart de température est le plus grand (entre les deux tubes n+1 et n+2). Ici seule la partie de l'échangeur située près de l'interface air IA2 a été représentée (tubes n à n+3).
Le cinquième exemple de réalisation est illustré dans la figure 7. Ce mode de réalisation est similaire à celui précédemment présenté dans la figure 6 mais diffère en ce que l'interface air IA1 est placée entre une partie du tube n+2 est le feuillard ou feuillard.
Le sixième exemple de réalisation est illustré dans la figure 8. L'échangeur comprend une interface air IA2 isolant thermiquement la première partie du premier collecteur C1 avec la deuxième partie du premier collecteur C1 et une autre interface air IA1 isolant deux feuillards d'alliage léger très minces pliés en forme d'accordéon au droit de l'interface air IA2. En fait les deux cotés du tube n+1 est relié à un feuillard d'alliage léger très mince plié en forme d'accordéon ainsi que le tube N+2 mais les deux feuillards ayant des température très différentes sont espacés par une interface air IA1.
Le septième et le huitième exemple de réalisation sont illustrés dans les figures 9 et 10. Ces modes de réalisation sont similaires à celui décrit précédemment mais diffèrent en ce que l'interface air est remplacée par une interface métallique afin de renforcer la résistance mécanique de l'échangeur.

Les figures 11 et 12 présentent schématiquement des modes de réalisations selon l'invention pour des échangeurs comprenant plus de deux passes et où une interface est placée (cette interface peut être de l'air ou tout autre matériaux à faible conduction thermique)
- un échangeur à 3 passes (figure 11) peut présenter une ou deux interfaces (IA1 et/ou IA2).
- un échangeur à 4 passes (figure 12) peut présenter 1, 2 ou 3 interfaces (IA1 ou IA2 ou IA3 ainsi que toute les combinaisons possibles [IA1 et IA2], [IA1 et IA3], [IA2 et IA3] ou [IA1 et IA2 et IA3]).

Un neuvième exemple de réalisation préférée est illustré dans la figure 13. Dans ce cas une partie du feuillard d'alliage léger très mince plié en forme d'accordéon a été omis pour réaliser l'interface air isolante.

Un dixième exemple de réalisation préférée est illustré dans la figure 14. Dans ce cas une partie du feuillard d'alliage léger très mince plié en forme d'accordéon a été scié en sont milieu pour créer une rupture de continuité thermique et ainsi créer une interface isolante thermiquement.

Un onzième exemple de réalisation est illustré dans les figures 15 et 16. Dans ce cas une partie du feuillard d'alliage léger très mince plié en forme d'accordéon a été scié en sont milieu pour créer une rupture de continuité thermique et ainsi créer une interface isolante thermiquement. Un insert (10) réalisé en matériau thermiquement isolant par exemple en matières plastiques, est placé dans la fente réalisée au milieu du feuillard d'alliage léger très mince plié en forme d'accordéon et assurant ainsi une certaine continuité mécanique.

L'homme de l'art pourra appliquer ce concept à de nombreux autres systèmes similaires sans sortir du cadre de l'invention défini dans les revendications jointes.

## Revendications

1. Echangeur thermique pour véhicules automobiles entre au moins deux fluides comprenant une structure métallique conductrice de la chaleur définissant un nombre n de passes supérieur ou égal à deux pour la circulation de l'un au moins des fluides, **caractérisé en ce que** ledit échangeur comprend en outre au moins une interface thermiquement peu conductrice (IA) séparant des parties de ladite structure métallique de l'échangeur dans au moins une zone destinée à subir un grand gradient thermique.

2. Echangeur thermique selon la revendication 1 **caractérisé en ce que** l'un des deux fluides est du CO2 gazeux sous pression.

3. Echangeur thermique selon une des revendications précédentes **caractérisé en ce que** l'autre des deux fluides est de l'air.

4. Echangeur thermique selon la revendication 1 **caractérisé en ce que** l'interface thermiquement peu conductrice est composée par un volume d'air.

5. Echangeur thermique selon l'une quelconque des revendications 1 à 3, **caractérisé en ce que** l'interface thermiquement peu conductrice est composée par une pièce composite en fibres de verre ou en fibres d'aramide.

6. Echangeur thermique selon l'une quelconque des revendications précédentes **caractérisé en ce que** l'interface thermiquement peu conductrice est placée entre au moins l'entrée d'une passe et la sortie de la passe suivante.

7. Echangeur thermique selon l'une quelconque des revendications précédentes **caractérisé en ce que** l'interface thermiquement peu conductrice est placée entre au moins une partie d'un feuillard d'alliage léger très mince plié en forme d'accordéon et au moins une partie d'un tube dans lequel circule un des deux fluides.

8. Echangeur thermique selon l'une quelconque des revendications précédentes **caractérisé en ce que** l'interface thermiquement peu conductrice est positionnée en lieu et place de tout ou partie d'au moins un des feuillards d'alliage léger très minces pliés en forme d'accordéon.

9. Echangeur thermique selon l'une quelconque des revendications précédentes à l'exception de la revendication 5, **caractérisé en ce que** l'interface thermiquement peu conductrice est constituée par une absence locale de feuillards d'alliage léger très minces pliés en forme d'accordéon.

10. Echangeur thermique selon l'une quelconque des revendications précédentes à l'exception de la revendication 5, **caractérisé en ce que** l'interface thermiquement peu conductrice est constituée par une fente réalisée dans au moins un des feuillards d'alliage léger très minces pliés en forme d'accordéon.

11. Echangeur thermique selon l'une quelconque des revendications précédentes à l'exception de la revendication 4, **caractérisé en ce que** l'échangeur comprend en outre une pièce mécanique réalisée en matériau peu conducteur et relie mécaniquement les deux parties du collecteur séparé par une interface air pour assurer une tenue mécanique de l'ensemble.

12. Echangeur thermique selon la revendication 11 **caractérisé en ce que** la pièce mécanique réalisée en matériau peu conducteur et reliant mécaniquement les deux parties du collecteur est constituée principalement de matériaux plastiques résistants à la chaleur, ou de composites haute température comprenant des fibres de verre ou de fibres d'aramide.

13. Echangeur thermique selon la revendication 11 ou 12 **caractérisé en ce que** la pièce mécanique réalisée en matériau peu conducteur et reliant mécaniquement les deux parties du collecteur est insérée dans la susdite fente réalisée dans un des feuillards d'alliage léger très minces pliés en forme d'accordéon.
